# EUROPÄISCHE PATENTSCHRIFT

(11) **EP 2 083 656 B1**
(45) Veröffentlichungstag und Bekanntmachung des Hinweises auf die Patenterteilung: **01.12.2010**
(21) Anmeldenummer: 07819454.5
(22) Anmeldetag: 30.10.2007
(51) Int. Cl.: A47C 1/03

(54) **HÖHENVERSTELLBARE ARMLEHNE, INSBESONDERE FÜR EINEN BÜROSTUHL**
HEIGHT-ADJUSTABLE ARMREST, IN PARTICULAR FOR AN OFFICE CHAIR
ACCOUDOIR RÉGLABLE EN HAUTEUR, NOTAMMENT POUR UNE CHAISE DE BUREAU

(30) Priorität: 30.10.2006 DE 102006051731
(43) Veröffentlichungstag der Anmeldung: 05.08.2009
(73) Patentinhaber: Bock 1 GmbH & Co. KG, 92353 Postbauer-Heng (DE)
(72) Erfinder: BOCK, Hermann, 90602 Pyrbaum (DE)
(74) Vertreter: Schneider, Andreas
(86) Internationale Anmeldenummer: PCT/EP2007/009416
(87) Internationale Veröffentlichungsnummer: WO 2008/052746

(56) Entgegenhaltungen:
- EP-A- 0 963 721
- DE-A1- 4 317 610
- US-A1- 2002 195 856

## Beschreibung

Die Erfindung betrifft eine Armlehne, insbesondere für einen Bürostuhl oder dergleichen, mit einer Armlehnensäule und einem auf der Armlehnensäule höhenverschiebbaren Armlehnenträger.

Aus dem Stand der Technik sind verschiedene Möglichkeiten der Höhenverstellung von Armlehnen bekannt. Dabei muß in einem ersten Schritt stets zunächst eine Arretierung gelöst werden, bevor im Anschluß daran in einem zweiten Schritt die Armlehne in ihrer Höhe verstellt werden kann.

Höhenverstellbare Armlehnen sind beispielsweise aus den Dokumenten DE 43 17 610 A1, US 2002/195856 A1 und EP 0 963 721 A bekannt. Die dort gezeigten Armlehnen sind konstruktiv vergleichsweise aufwendig. Insbesondere werden zusätzliche Federelemente benötigt, um sicherzustellen, daß sich die Arretierung nicht unbeabsichtigt löst.

Eine Aufgabe der vorliegenden Erfindung ist es, eine besonders einfach Höhenverstellung einer Armlehne zu ermöglichen. Diese Aufgabe wird durch eine Armlehne nach Anspruch 1 gelöst. Vorteilhafte Ausführungen der Erfindung sind in den Unteransprüchen angegeben.

Die erfindungsgemäße Armlehne umfaßt eine Armlehnensäule und einen auf der Armlehnensäule höhenverschiebbaren Armlehnenträger sowie eine Riegelvorrichtung und eine Anzahl in der Armlehnensäule angeordneter Ausnehmungen zur Bildung eines Gesperres derart, daß zum Festlegen des Armlehnenträgers in einer bestimmten Höhenposition ein Riegel der Riegelvorrichtung in eine der Ausnehmungen eingreift. Darüber hinaus umfaßt die Armlehne ein Betätigungselement zum Ändern der Höhenposition des Armlehnenträgers, wobei das Betätigungselement mit der Riegelvorrichtung derart zusammenwirkt, daß dessen Betätigung ein Entfernen des Riegels aus der Ausnehmung herbeiführt und es im unbetätigten Zustand ein Entfernen des Riegels aus der Ausnehmung verhindert.

Ein Kerngedanke der Erfindung liegt darin, daß das zur Höhenverstellung des Armlehnenträgers ausgebildete Betätigungselement zugleich dazu dient, den Eingriff des Riegels in der Ausnehmung zu sichern bzw. das Gesperre zu lösen. Anders ausgedrückt erfolgt das Lösen des Gesperres durch, mit und aufgrund der Bedienung des Betätigungselements zur Höhenverstellung des Armlehnenträgers.

Die Erfindung zeichnet sich dadurch aus, daß die Höhenverstellung der Armlehne in einer intuitiven Art und Weise mit nur einer Hand und damit besonders einfach bedienbar ist.

Darüber hinaus besteht die Möglichkeit einer weitgehenden Vormontage einzelner Baugruppen, wodurch die Fertigungs- und Montagekosten im Vergleich zu herkömmlichen Lösungen verringert werden können.

Besonders vorteilhaft ist es zudem, daß der Mechanismus zur Höhenverstellung einen besonders kleinen Bauraum benötigt. Dies ermöglicht es, den Mechanismus im wesentlichen vollständig in die Armlehne zu integrieren, ohne daß die Abmessungen der Armlehne hierdurch vergrößert werden müssen. Im Gegenteil, aufgrund der geringen kompakten Bauform läßt sich ein besonders schmales Armlehnendesign verwirklichen.

Von Vorteil ist es außerdem, daß die Höhenverstellung besonders sicher ist. Ein unbeabsichtigtes Auslösen der Höhenverstellung, beispielsweise durch eine Belastung der Armlehne, ist konstruktionsbedingt ausgeschlossen.

Eine besonders sichere und einfache Handhabung der Höhenverstellung ist bei der Erfindung dadurch möglich, daß die Riegelvorrichtung mit dem Armlehnenträger schwenkbar verbunden ist und in einer Führung des Betätigungselements einliegt derart, daß ein Betätigen des Betätigungselements ein Entfernen des Riegels aus der Ausnehmung zur Folge hat. Das Betätigen des Betätigungselements hat dabei vorzugsweise ein Verschwenken der Riegelvorrichtung zur Folge derart, daß der Riegel auf einer nichtgeraden Bewegungsbahn geführt wird. Vorzugsweise ist dabei das Betätigungselement in einer ersten Bedienphase zum Entfernen des Riegels aus der Ausnehmung in Verschieberichtung bewegbar, ohne daß eine Änderung der Höhenposition des Armlehnenträgers erfolgt, während in einer darauf folgenden zweiten Bedienphase durch eine Weiterbewegung des Betätigungselements in Verschieberichtung eine Änderung der Höhenposition des Armlehnenträgers erfolgt, wenn der Riegel aus der Ausnehmung entfernt ist.

Ein Ausführungsbeispiel der Erfindung wird nachfolgend anhand der Zeichnungen näher erläutert. Hierbei zeigen:
- Fig. 1: eine Explosionsdarstellung einer Armlehne,
- Fig. 2: eine Schnittdarstellung (entlang der X-Achse) der montierten Armlehne in unterster Stellung,
- Fig. 3: eine Schnittdarstellung (entlang der Y-Achse) der montierten Armlehne in unterster Stellung,
- Fig. 4: eine Schnittdarstellung (entlang der Y-Achse) der montierten Armlehne in oberster Stellung.

Die Figuren zeigen die Erfindung lediglich schematisch und mit ihren wesentlichen Bestandteilen.

Wie in Fig. 1A und 1B sowie 2 dargestellt, umfaßt die Armlehne 1 im wesentlichen eine seitlich am Bürostuhl (nicht abgebildet) befestigbare Armlehnensäule 2 (Fig. 1B) und einen auf der Armlehnensäule 2 höhenverschiebbaren Armlehnenträger 3 (Fig. 1A). Die Höhenverschiebung des Armlehnenträgers 3 auf der Armlehnensäule 2 erfolgt in einer parallel zur Armlehnenlängsachse 4 verlaufenden Verschieberichtung 5 (entlang der Z-Achse).

Die Armlehnensäule 2 weist in ihrem oberen Endbereich zwei Aufnahmenuten 6 zur Aufnahme von Führungsringen 7 auf. Die Führungsringe 7 dienen zur Gewährleistung einer sauberen Führung des Armlehnenträgers 3 auf der Armlehnensäule 2. Darüber hinaus weist die Armlehnensäule 2 in ihrem oberen Endbereich einen sich nahezu über die gesamte Säulenbreite erstreckenden Aufnahmeschacht 8 auf, so daß das obere Ende der Armlehnensäule 2 durch zwei Seitenflügel 9 und die Säulenrückseite 10 gebildet wird, während die der Säulenrückseite 10 gegenüberliegende Säulenvorderseite 11 in diesem Bereich offen ausgebildet ist. Die Säulenrückseite 10 ist mit einer Anzahl von in Verschieberichtung 5 übereinander angeordneten Ausnehmungen 12 versehen, die zur Ausbildung eines mehrstelligen Gesperres dienen. Die Ausnehmungen 12 sind in Richtung Säulenvorderseite 11 geöffnet.

Eine als Einzelteil ausgebildete Riegelstange 13, die aus Gewichtsgründen nicht massiv ausgebildet ist, sondern im wesentlichen aus einer skelettartigen Konstruktion mit einer Anzahl von Durchbrüchen besteht, weist an ihrem einen Ende einen im wesentlichen senkrecht von der Riegelstangenlängsachse 14 (Z-Achse) abstehenden Riegel 15 und an ihrem dem Riegel 15 gegenüberliegenden Ende einen Lagerzapfen 16 auf. Der Lagerzapfen 16 ragt beidseitig über den Riegelstangengrundkörper hinaus. Der Lagerzapfen 16 verläuft (entlang der X-Achse) sowohl quer zur Riegelstangenlängsachse 14, als auch quer zu der Längsachse 17 (Y-Achse) des Riegels 15. Der Riegel 15 ist im wesentlichen flach ausgebildet und weist lediglich eine leichte Keilform auf. Riegel 15 und Ausnehmungen 12 sind derart ausgebildet, daß der Riegel 15 in jede der Ausnehmungen 12 eingreifen kann und darin formschlüssig einliegt.

In etwa mittig zwischen den beiden durch Riegel 15 einerseits und Lagerzapfen 16 andererseits definierten Enden der Riegelstange 13 sind an dieser zwei zu beiden Seiten aus dem Riegelstangengrundkörper herausragende Führungszapfen 18 vorgesehen, die parallel zum Lagerzapfen 16 verlaufen.

Neben der Riegelstange 13 ist ein Schieber 19 vorgesehen, der als nach einer Seite offenes Gehäuse ausgebildet ist. Die Riegelstange 13 wird in dem Schieber 19 befestigt, indem sie in Montagerichtung 20 (entlang der Y-Achse) in den Schieber 19 eingelegt wird. Dabei werden die Führungszapfen 18 der Riegelstange 13 in entsprechend in den Seitenwänden 21 des Schiebers 19 vorgesehene Langlöcher 22 eingelegt. Die Langlöcher 22 verlaufen von der offenen Schiebervorderseite 23 her in Richtung Schieberrückwand 24 schräg nach unten, also entgegen der Verschieberichtung 5, und bilden damit zwei Schrägführungen für die Führungszapfen 18 der Riegelstange 13 aus. Die Riegelstange 13 liegt somit im montierten Zustand in zwei Schrägführungen ein. Am Fußende 25 des Schiebers 19 sind die Schieberseitenwände 21 in Richtung Schiebervorderseite 23 verlängert ausgebildet, um im montierten Zustand eine sichere Führung der Riegelstange 13 zu gewährleisten.

Nach der Montage von Riegelstange 13 und Schieber 19 wird die so gebildete Baugruppe in den Aufnahmeschacht 8 der Armlehnensäule 2 eingeführt. Nach der Montage der Führungsringe 7 wird der nach Art einer Hülse ausgebildete Armlehnenträger 3 mit seiner Aufnahmeöffnung 26 (entlang der Z-Achse) über die Armlehnensäule 2 geschoben, so daß sich der Lagerzapfen 16 der Riegelstange 13 und das Kopfende 27 des Schiebers 19 im Bereich einer Montageöffnung 28 am oberen Ende des Armlehnenträgers 3 befinden. Die Riegelstangenlängsachse 14 liegt dann parallel zur Verschieberichtung 5.

Anschließend wird zur Fixierung der Baugruppe ein Lagerbock 29 von oben in die Montageöffnung 28 des Armlehnenträgers 3 eingeführt derart, daß einerseits der Lagerzapfen 16 der Riegelstange 13 in einem entsprechend von Lagerbock 29 und Armlehnenträger 3 ausgebildeten Lager 30 um eine mit der Lagerzapfenlängsachse übereinstimmenden Schwenkachse 31 (entlang der X-Achse) schwenkbar gelagert ist und andererseits der Schieber 19 sich über ein Federelement, hier in Form einer Druckfeder 32, am Lagerbock 29 abstützt. Die Druckfeder 32 wird dabei einerseits von einem zentral am Kopfende 27 des Schiebers 19 angeordneten ersten Haltedom 33 und andererseits von einem entsprechend an der Unterseite des Lagerbocks 29 ausgebildeten zweiten Haltedom 34 fixiert.

Um eine Handhabung des Schiebers 19 von außen zu ermöglichen, wird ein mit zwei federnden Rastschenkeln 35 versehenes Bedienelement 36 durch eine in der Trägervorderseite 37 des Armlehnenträgers 3 vorgesehene Betätigungsöffnung 38 von außen in eine entsprechende Rastaufnahme 39 im oberen Bereich der Rückwand 24 des Schiebers 19 eingerastet. Anschließend wird die Armauflage 40, die im wesentlichen ein Grundelement 41 und ein Armauflagepolster 42 umfaßt; mit einer Auflagebasis 43 verschraubt, die um die Montageöffnung 28 herum am Armlehnenträger 3 ausgebildet ist. Im fertig montierten Zustand sitzt somit die Armauflage 40 auf dem Armlehnenträger 3.

Fig. 3 zeigt den fertig montierten Zustand, bei dem der Riegel 15 in der untersten Ausnehmung 12 im Aufnahmeschacht 8 der Armlehnensäule 2 formschlüssig einliegt. Zum Ändern der Höhenposition des Armlehnenträgers 3 ist es nun erforderlich, das Bedienelement 36 in Verschieberichtung 5 (entlang der Z-Achse) nach oben zu bewegen. Die Anordnung des Bedienelements 36 ist dabei derart vorgesehen, daß eine Einhandbedienung auf einfach Art und Weise möglich ist, wenn die Hand des Benutzers auf der Armauflage 40 ruht. Dann kann das Bedienelement 36 mit einem Finger einer Hand von unten hintergriffen werden.

Durch eine Betätigung des Bedienelements 36 wird der Schieber 19 in Verschieberichtung 5 gegen den Druck der Feder 32 verschoben. Der Schieber 19 ist dabei zwischen der Riegelstange 13 einerseits und der vorderen Wand 37 des Armlehnenträgers 3 andererseits geführt. Durch die Bewegung des Schiebers 19 in der Verschieberichtung 5 wird die in den Langlöchern 22 des Schiebers 19 zwangsgeführte Riegelstange 13 um die durch den Lagerzapfen 16 verlaufende Schwenkachse 31 in Auslenkrichtung 44 verschwenkt. Die im gesperrten Zustand in der oberen Endposition 45 der durch die Langlöcher 22 ausgebildeten Schrägführung einliegenden Führungszapfen 18 verschieben sich mit anderen Worten in die untere Endposition 46. Zugleich entfernt sich der Riegel 15 aus der Ausnehmung 12, bis das Gesperre vollständig gelöst ist. Durch die Fixierung des einen Endes der Riegelstange 13 im Lagerbock 29 in Verbindung mit der Zwangsführung der Riegelstange 13 über deren Führungszapfen 18 erfolgt mit anderen Worten bei einer Bewegung des Schiebers 19 in Verschieberichtung 5 eine zwangsweise Auslenkung des am anderen Ende der Riegelstange 13 angeordneten Riegels 15. Die nichtgeradlinige, einer Kreisbahn entsprechende Bewegungsbahn der Riegelstange 13 ist somit eindeutig vorgegeben. Der Riegel 15 wird mit anderen Worten aus der Ausnehmung 12 herausgedreht. Dabei ist die Gestaltung der Langlöcher 22 so gewählt, daß sich die Riegelstange 13 bei einer Bewegung des Schiebers 19 in Verschieberichtung 5 von der Rückseite 10 der Armlehnensäule 2 weg in Richtung auf die Schieberrückwand 24 zu bewegt (im wesentlichen also in Y-Richtung). Die Schräglage der Langlöcher 22 ist mit der Federkraft der Druckfeder 32 sowie dem für ein Ausrücken des Riegels 15 aus der Ausnehmung 12 erforderlichen Auslenkweg 47 des Schiebers 19 bzw. der Tiefe 48 der Ausnehmungen 12 und die Länge des Riegels 15 derart abgestimmt, daß bei einer Betätigung des Schiebers 19 das Gesperre zuverlässig gelöst wird.

In dieser Phase der Betätigung des Schiebers 19 erfolgt somit zwar eine Verschiebung des Schiebers 19 um den Auslenkweg 47 in Verschieberichtung 5. Diese dient jedoch nicht der Änderung der Höhenverstellung des Armlehnenträgers 3, sondern zunächst nur dem Lösen des Gesperres. Zum Ändern der Höhenposition des Armlehnenträgers 3 muß nun in einer zweiten Phase lediglich der Schieber 19 weiter in Verschieberichtung 5 bewegt werden. Der Benutzer bewegt also das Bedienelement 36 kontinuierlich weiter, ohne daß der Übergang von der ersten in die zweite Bedienphase eine Änderung in der Bewegung des Bedienelements 36 und damit eine Änderung der Bewegung des Schiebers 19 erfordert. Durch das Weiterbewegen wird nun bei gelöstem Gesperre die gesamte dem Armlehnenträger 3 zugeordnete Baugruppe, umfassend Bedienelement 36, Schieber 19 mit Druckfeder 32 und Lagerbock 29 sowie die Armauflage 40 mit dem Armlehnenträger 3 höhenverschoben, während die Armlehnensäule 2 mit ihren Ausnehmungen 12 ortsfest bleibt.

Ist die gewünschte Höhe des Armlehnenträgers 3 erreicht, muß lediglich das Bedienelement 36 losgelassen werden. Da der Schieber 19 dann nicht mehr mit einer in Verschieberichtung 5 wirkenden Kraft beaufschlagt ist, bewegt sich dieser unter dem Einfluß der Druckfeder 32 entgegen der Verschieberichtung 5, wobei sich zugleich die Führungszapfen 18 der Riegelstange 13 in den Langlöchern 22 in ihre Ausgangpositionen, also die oberen Endpositionen 45 begeben. Entsprechend der jeweiligen Position des Riegels 15 greift dieser in die nächstliegende Ausnehmung 12 ein. Um ein sicheres und zuverlässiges Eingreifen des Riegels 15 zu gewährleisten, ist einerseits die Druckfeder 32 entsprechend stark ausgebildet. Andererseits weist der Riegel 15 eine leichte Keilform auf und die Ausnehmungen 12 sind mit Anlaufschrägen versehen. Das Einrasten des Riegels 15 in eine Ausnehmung 12 bei einer Entlastung des Bedienelements 36 erfolgt mit anderen Worten selbstständig.

Eine maximal ausgefahrene Stellung ist in Fig. 4 abgebildet. Dort ist dargestellt, wie der Riegel 15 der Riegelstange 13 in die oberste Ausnehmung 12 in der Armlehnensäule 2 eingreift.

Bei einer Belastung der Armauflage 40, bspw. durch den Arm eines Benutzers, können große Kräfte entgegen der Verschieberichtung 5 auf die Verstellmechanik wirken. Während es bei den aus dem Stand der Technik bekannten Lösungen in diesem Fall häufig dazu kommt, daß sich die Arretierung öffnet, ist ein unbeabsichtigtes Öffnen des Gesperres im vorliegenden Fall konstruktionsbedingt vollkommen ausgeschlossen. Selbst bei einer noch so starken Belastung der Armauflage 40 ist ein unbeabsichtigtes Ausrücken des Riegels 15 aus der Ausnehmung 12 nicht möglich. Denn hierzu müßte sich die Riegelstange 13 um die Schwenkachse 31 verschwenken und über die Langlöcher 22 den Schieber 19 gegen die Druckfeder 32 nach oben drücken. Dies ist jedoch konstruktionsbedingt unmöglich.

Unter Verwendung des erfinderischen Grundgedankens und erläuterten Ausführungsformen der Erfindung ergeben sich für einen Fachmann eine Vielzahl weiterer Ausführungsbeispiele, die jedoch an dieser Stelle nicht im Einzelnen beschrieben werden können. So ist es beispielsweise nicht zwingend erforderlich, daß die Riegelstange 13 dem Armlehnenträger 3 und die Ausnehmungen 12 der Armlehnensäule 2 zugeordnet ist. Ebenso ist eine andere Zuordnung möglich.

In diesem Zusammenhang sei darauf hingewiesen, daß alle in der Beschreibung, den Ansprüchen und den Zeichnungen dargestellten Merkmale sowohl einzeln als auch in beliebiger Kombination miteinander erfindungswesentlich sein können.

### Bezugszeichenliste

- 1: Armlehne
- 2: Armlehnensäule
- 3: Armlehnenträger
- 4: Armlehnenlängsachse
- 5: Verschieberichtung
- 6: Aufnahmenut
- 7: Führungsring
- 8: Aufnahmeschacht
- 9: Seitenflügel
- 10: Säulenrückseite
- 11: Säulenvorderseite
- 12: Ausnehmung
- 13: Riegelstange
- 14: Riegelstangenlängsachse
- 15: Riegel
- 16: Lagerzapfen
- 17: Riegellängsachse
- 18: Führungszapfen
- 19: Schieber
- 20: Montagerichtung
- 21: Seitenwand
- 22: Langloch
- 23: Schiebervorderseite
- 24: Schieberrückwand
- 25: Schieberfußende
- 26: Aufnahmeöffnung
- 27: Schieberkopfende
- 28: Montageöffnung
- 29: Lagerbock
- 30: Lager
- 31: Schwenkachse
- 32: Druckfeder
- 33: Haltedom
- 34: Haltedom
- 35: Rastschenkel
- 36: Bedienelement
- 37: Armlehnenträgervorderseite
- 38: Betätigungsöffnung
- 39: Rastaufnahme
- 40: Armauflage
- 41: Grundelement
- 42: Armauflagenpolster
- 43: Auflagebasis
- 44: Auslenkrichtung
- 45: obere Endposition
- 46: untere Endposition
- 47: Auslenkung
- 48: Ausnehmungstiefe

## Patentansprüche

1. Armlehne (1), insbesondere für einen Bürostuhl oder dergleichen,
- mit einer Armlehnensäule (2),
- mit einem auf der Armlehnensäule (2) höhenverschiebbaren Armlehnenträger (3),
- mit einer Riegelvorrichtung (13, 15) und einer Anzahl in der Armlehnensäule (2) angeordneter Ausnehmungen (12) zur Bildung eines Gesperres derart, daß zum Festlegen des Armlehnenträgers (3) in einer bestimmten Höhenposition ein Riegel (15) der Riegelvorrichtung (13, 15) in eine der Ausnehmungen (12) eingreift, und
- mit einem Betätigungselement (19) zum Ändern der Höhenposition des Armlehnenträgers (3),
wobei die Riegelvorrichtung (13, 15) in einer Führung (22) des Betätigungselements (19) einliegt derart, daß die Betätigung des Betätigungselements (19) ein Entfernen des Riegels (15) aus der Ausnehmung (12) herbeiführt und wobei das Betätigungselement (19) mit der Riegelvorrichtung (13, 15) derart zusammenwirkt, daß das Betätigungselement (19) im unbetätigten Zustand ein Entfernen des Riegels (15) aus der Ausnehmung verhindert.

2. Armlehne (1) nach Anspruch 1, wobei die Riegelvorrichtung (13, 15) mit dem Armlehnenträger (3) schwenkbar verbunden ist.

3. Armlehne (1) nach Anspruch 1 oder 2, wobei das Betätigen des Betätigungselements (19) ein Verschwenken der Riegelvorrichtung (13, 15) zur Folge hat derart, daß der Riegel (15) auf einer nichtgeraden Bewegungsbahn geführt wird.

4. Armlehne (1) nach einem der Ansprüche 1 bis 3, wobei das Betätigungselement (19) zum Entfernen des Riegels (15) aus der Ausnehmung (12) in Verschieberichtung (5) bewegbar ist, ohne daß eine Änderung der Höhenposition des Armlehnenträgers (3) erfolgt.

5. Armlehne (1) nach Anspruch 4, wobei durch eine Weiterbewegung des Betätigungselements (19) in Verschieberichtung (5) eine Änderung der Höhenposition des Armlehnenträgers (3) erfolgt, wenn der Riegel (15) aus der Ausnehmung (12) entfernt ist.

## Claims

1. Armrest (1), in particular for an office chair or the like,
- with an armrest pillar (2),
- with an armrest carrier (3) which is vertically displaceable on the armrest pillar (2),
- with a bolt device (13, 15) and a number of recesses (12) which are arranged in the armrest pillar (2) and are intended for the formation of a locking mechanism, such that, in order to fix the armrest carrier (3) in a certain height position, a bolt (15) of the bolt device (13, 15) engages in one of the recesses (12), and
- with an actuating element (19) for changing the height position of the armrest carrier (3),
wherein the bolt device (13, 15) is located in a guide (22) of the actuating element (19) in such a manner that the actuation of the actuating element (19) causes the bolt (15) to be removed from the recess (12), and wherein the actuating element (19) interacts with the bolt device (13, 15) in such a manner that the actuating element (19), when not actuated, prevents the bolt (15) from being removed from the recess.

2. Armrest (1) according to Claim 1, wherein the bolt device (13, 15) is pivotably connected to the armrest carrier (3).

3. Armrest (1) according to Claim 1 or 2, wherein the actuation of the actuating element (19) results in pivoting of the bolt device (13, 15) in such a manner that the bolt (15) is guided on a non-rectilinear movement path.

4. Armrest (1) according to one of Claims 1 to 3, wherein, in order to remove the bolt (15) from the recess (12), the actuating element (19) is moveable in the displacement direction (5) without the height position of the armrest carrier (3) changing.

5. Armrest (1) according to Claim 4, wherein further movement of the actuating element (19) in the displacement direction (5) causes the height position of the armrest carrier (3) to be changed if the bolt (15) has been removed from the recess (12).

## Revendications

1. Accoudoir (1), notamment pour une chaise de bureau ou similaire,
- avec une colonne d'accoudoir (2),
- avec un support d'accoudoir (3) déplaçable en hauteur sur la colonne d'accoudoir (2),
- avec un dispositif de verrouillage (13, 15) et un certain nombre d'évidements (12) disposés dans la colonne d'accoudoir (2) pour former un enclenchement, de telle sorte que pour la fixation du support d'accoudoir (3) dans une position en hauteur déterminée, un verrou (15) du dispositif de verrouillage (13, 15) vienne en prise dans l'un des évidements (12), et
- avec un élément d'actionnement (19) pour faire varier la position en hauteur du support d'accoudoir (3),
le dispositif de verrouillage (13, 15) s'insérant dans un guide (22) de l'élément d'actionnement (19) de telle sorte que l'actionnement de l'élément d'actionnement (19) provoque un retrait du verrou (15) hors de l'évidement (12) et l'élément d'actionnement (19) coopérant avec le dispositif de verrouillage (13, 15) de telle sorte que l'élément d'actionnement (19), dans l'état non actionné, empêche un retrait du verrou (15) hors de l'évidement.

2. Accoudoir (1) selon la revendication 1, dans lequel le dispositif de verrouillage (13, 15) est connecté de manière pivotante au support d'accoudoir (3).

3. Accoudoir (1) selon la revendication 1 ou 2, dans lequel l'actionnement de l'élément d'actionnement (19) entraîne un pivotement du dispositif de verrouillage (13, 15) de telle sorte que le verrou (15) soit guidé sur une trajectoire de déplacement non rectiligne.

4. Accoudoir (1) selon l'une quelconque des revendications 1 à 3, dans lequel l'élément d'actionnement (19) peut être déplacé pour retirer le verrou (15) de l'évidement (12) dans la direction de déplacement (5), sans qu'il ne se produise de modification de la position en hauteur du support d'accoudoir (3).

5. Accoudoir (1) selon la revendication 4, dans lequel, par un mouvement supplémentaire de l'élément d'actionnement (19) dans la direction de déplacement (5), il se produit une modification de la position en hauteur du support d'accoudoir (3), quand le verrou (15) est retiré de l'évidement (12).
